# EUROPÄISCHE PATENTSCHRIFT

(11) **EP 0 072 370 B1**
(45) Veröffentlichungstag und Bekanntmachung des Hinweises auf die Patenterteilung: **22.06.1988**
(21) Anmeldenummer: 81106327.0
(22) Anmeldetag: 14.08.1981
(51) Int. Cl.: G07G 1/00, A47B 88/04

(54) **Geldschublade für Registrierkassen in Kassentischen, Verkaufstheken oder dergleichen**
Cash drawer for cash registers in pay desks, selling counters and the like
Tiroir-caisse pour caisses enregistreuses de guichets, comptoirs ou analogues

(43) Veröffentlichungstag der Anmeldung: 23.02.1983
(62) Teilanmeldung aus: 87103062.3
(73) Patentinhaber: Control Commerce AG, CH-7130 Ilanz/Graubünden (CH)
(72) Erfinder: Schuldt, Gerhard, D-4811 Oerlinghausen (DE)
(74) Vertreter: Rau, Günther

(56) Entgegenhaltungen:
- EP-B- 0 014 856
- AT-B- 297 978
- DE-A- 1 964 240
- DE-A- 2 306 466
- DE-A- 2 361 302
- DE-A- 3 014 277
- DE-A- 3 014 545
- DE-C- 534 499
- DE-C- 823 667
- GB-A- 1 108 504

## Beschreibung

Die Erfindung betrifft eine Geldschublade für Registrierkassen in Kassentischen mit einem Wagen zur Aufnahme einer Schubladenmulde. Zur Verbesserung der Arbeitsbedingungen für die Bedienungspersonen von Registrierkassen wird gefordert, dass die Geldschublade nur so weit ausfahren kann, dass die Bedienung der Registrierkasse nicht behindert wird. Um bei diesem verminderten Öffnungshub genügend Platz für das Einordnen von Münzen und Geldscheinen zur Verfügung zu stellen, ist es erforderlich, die Schublade entsprechend breiter auszubilden. Bei einer breiten Schublade mit vergleichsweise geringer Tiefe müssen Massnahmen zur Schubladenführung getroffen werden, die ein Verkanten der Schublade verhindern.

In der DE-PS 534499 ist eine Geradführung für einen Schubkasten beschrieben, bei der an der Schubkastenrückwand eine Welle gelagert ist, an deren Enden je ein Zahnrad befestigt ist. Die Zahnräder stehen mit Geradverzahnungen (Zahnstangen) an den Seitenwänden des Schubkastengehäuses im Eingriff. Von einer solchen Schubladenführung ist im Oberbegriff des Hauptanspruchs ausgegangen.

Der Erfindung liegt die Aufgabe zugrunde, eine Schubladenführung der in Rede stehenden Art zu schaffen, bei der nach Entriegelung des Einschubs mit einem verhältnismässig geringen Öffnungshub ein für den Bedienungsablauf ausreichender Zugriff zu den Münz- und Geldscheinfächern möglich ist.

Die gestellte Aufgabe wird durch die Merkmale des Patentanspruchs 1 gelöst. Weitere Ausgestaltungen der Erfindung sind durch die Merkmale der Unteransprüche gekennzeichnet.

Zwei Ausführungsbeispiele der Erfindung werden nun anhand der Zeichnungen im einzelnen erläutert:

Es zeigen:
Fig. 1 eine perspektivische Ansicht einer im wesentlichen bekannten Schublade im geöffneten Zustand,
Fig. 2 eine perspektivische Ansicht des Wagens zur Schublade gemäss Fig. 1,
Fig. 3 ein erstes Ausführungsbeispiel der erfindungsgemässen Schublade mit einem Abdeckschieber in perspektivischer Darstellung,
Fig. 4 Einzelheiten des Getriebes der Schublade gemäss Fig. 3,
Fig. 5 ein zweites Ausführungsbeispiel der erfindungsgemässen Schublade mit aufklappbarer Abdeckklappe.

Die an sich bekannte Schublade (Fig. 1) besteht im wesentlichen aus einer Schubladenmulde 1, einem Wagen 3 und einem Einschub 5. Die Schubladenmulde 1 ist in bekannter Weise mit verschieden grossen Fächern für Münzen und Geldscheine ausgestattet. Wesentlich an dieser Schubladenmulde ist, dass ihre Breite grösser ist als ihre Tiefe bemessen ist. Der Einschub ist aus zwei Seitenwangen 7, die an ihren hinteren Enden durch eine Rückwand miteinander verbunden sind, einem Bodenblech und einer Abdeckung 11 zusammengesetzt.

Die senkrecht stehenden Seitenwangen 7 besitzen an ihrer Oberkante einen sich über die Länge der Seitenwange 7 erstreckenden zur Innenseite der Schublade weisenden waagerechten Führungssteg 13 und etwa in der Mitte der Innenseite eine sich ebenfalls über die gesamte Länge erstreckende Rippe 14, die an ihrer Oberkante eine Geradverzahnung 15 und einen etwas nach unten versetzten Laufsteg 16 aufweist. Laufsteg 16 und Führungssteg 13 verlaufen parallel und besitzen etwa die gleiche Ausladung gegenüber der senkrechten Wand der Seitenwange 7. An den vorderen Enden beider Seitenwangen 7 ist nahe der unteren Kante je eine Laufrolle 17 auf einem Lagerbolzen 19 drehbar gelagert.

Der Wagen 3 (Fig. 2) besteht aus zwei Seitenstreben 21, die nahe ihrer hinteren Enden durch eine Querstrebe 22 derart miteinander verbunden sind, dass an ihren nach hinten überstehenden Enden eine Führungswelle 23 gelagert werden kann. Auf den Enden der Führungswelle 23 sind je eine Führungsrolle 25 frei drehbar gelagert und ein Ritzel 27 befestigt. Bei dem in den Einschub 5 eingesetzten Wagen 3 stehen die Ritzel 27 im Eingriff mit der Geradverzahnung 15 der Rippen 14, während gleichzeitig die Führungsrollen 25 zwischen den Führungsstegen 13 und den Laufstegen 16 geführt werden, da der lichte Abstand zwischen den Führungsstegen 13 und den Laufstegen 16 um einen geringen Betrag grösser als der Durchmesser der Führungsrollen 25 gewählt ist. Zugleich stützen sich die Seitenstreben 21 mit ihren unteren Kanten auf den Laufrollen 17 ab. Je nach Belastung der Schubladenmulde 1 durch ihren Inhalt wird die Führungsrolle 25 beim Herausfahren oder Hineinschieben der Schublade entweder auf den Laufstegen 16 oder unter den Führungsstegen 13 abrollen. Zur besseren Führung des Wagens 3 ist es vorteilhaft, die Laufflächen der Laufrollen 17 mit einer Auskehlung zu versehen, die an die Breite der Seitenstreben 21 angepasst ist.

Die Führungswelle 23 trägt eine Schraubenfeder 29, deren eines Ende mittels eines Stellrings 30 mit der Führungswelle 23 verbunden ist, während sich das andere Ende der Schraubenfeder in gespanntem Zustand an der Querstrebe 22 abstützt. Es ist ersichtlich, dass die Schraubenfeder beim Schliessen der Schublade gespannt wird, so dass beim Öffnen der Schublade die Schubladenmulde durch Federkraft angetrieben selbsttätig ausfährt.

Der Stellring 30 gestattet eine individuelle Anpassung an die jeweils geforderte Schubkraft der Feder.

Die Seitenstreben 21 des Wagens 3 tragen auf ihrer Innenseite mehrere auf Lagerbolzen 31 laufende Tragrollen 32, auf denen die Schubladenmulde 1 (Fig. 1) mit einem schmalen nach aussen ragenden Steg 33 an der Oberkante der Seitenflächen 35 ruht.

Diese Lagerung erlaubt es, die Schubladenmulde 1 auf dem ausgefahrenen Wagen noch um einen Zusatzhub herauszuziehen, wenn dies erwünscht ist. Dieser zusätzliche Auszug der Schubladenmulde 1 wird begrenzt durch einen Anschlag 37 (Fig. 2) an der oberen Abdeckung 11, gegen den ein Rasthaken 38 an der Rückwand der Schubladenmulde 1 anschlägt. Durch Zurückziehen oder Ausschwenken des Rasthakens 38 wird die Schubladenmulde 1 zur Entnahme aus dem Wagen 3 freigegeben. Die Anordnung der Schubladenmulde 1 auf Tragrollen 32, die einen zusätzlichen Auszug der Schubladenmulde gestattet, der durch einen Anschlag 37 begrenzt ist, ist Gegenstand einer europäischen Teilanmeldung mit der Nummer 87103062 (Veröffentlichungsnummer 0 234 596).

Durch die Anordnung der Führungswelle 23 mit den beiderseits angeordneten Ritzeln 27, die mit der Geradverzahnung 15 der Seitenwangen 7 im Eingriff stehen, ist ein Verkanten der Schubladenmulde 1 im Einschub 5 auch bei extrem breiter Schublade mit geringer Tiefe vollständig verhindert. Die Schublade wird normalerweise durch Federkraft nur so weit geöffnet, wie es der normale Geldverkehr an der Kasse erfordert. Wenn ein grösserer Geldwechsel erforderlich ist und Zugriff zu weiteren Ablagefächern im hinteren Teil der Schubladenmulde erforderlich ist, kann die Schublade von Hand weiter aufgezogen werden. Die Schubladenverriegelung kann an beliebiger Stelle der Schublade zum Beispiel durch Arretierung des Ritzels 27 erfolgen.

In den Fig. 3 und 4 ist ein erstes Ausführungsbeispiel der Erfindung dargestellt, das sich durch eine weitere Reduzierung des Öffnungshubs der Schubladenmulde um die Hälfte bei einer Bereitstellung der vollen Fläche der Schubladenmulde auszeichnet, indem ein Teil der Abdeckung beim Herausfahren der Schublade zurückgeschoben wird. Die Schublade (Fig. 3) besteht aus einer Schubladenmulde 1, einem Wagen 3 und einem Einschub 5, der aus zwei Seitenwangen 7, einer Rückwand, einem Bodenblech (nicht dargestellt) und einer Abdeckung 11 an der Oberseite zusammengesetzt ist. Die senkrecht stehenden Seitenwangen 7 besitzen an ihrer Oberkante einen waagerechten Führungssteg 13 und etwa in der Mitte der Innenseite eine Rippe 14, die an ihrer Oberkante eine Geradverzahnung 15 und einen etwas nach unten versetzten Laufsteg 16 aufweist. An der Innenseite der beiden Seitenwangen 7 ist je ein auf einem Lagerbolzen 40 frei drehbar gelagertes Ritzel 41 angeordnet, das einerseits mit der Verzahnung einer längs der Seitenstrebe 21 befestigten Zahnstange 43 und andererseits mit einer Geradverzahnung 45 an der Unterseite eines Abdeckschiebers 47 kämmt. Fig. 4 zeigt die Lage des Getriebes im geschlossenen Zustand der Geldschublade. Der Abdeckschieber 47 ragt mit seiner Vorderkante 48 in eine Längsnut 49 an der Innenseite der Vorderwand 50 der Schubladenmulde 1. Wenn die (nicht dargestellte) Sperre der geschlossenen Schublade entriegelt wird, treibt die Schraubenfeder 29 die Führungswelle 23 im Uhrzeigersinn an. Durch Ablauf des Ritzels 27 auf der Geradverzahnung 15 werden der Wagen 3 bzw. die Seitenstreben 2-1 zusammen mit der Schubladenmulde 1 nach rechts (Fig. 4) geschoben.

Die Bewegung der Seitenstreben 21 und der mit ihnen verbundenen Zahnstangen 43 nach rechts bewirkt über das ortsfest gelagerte Ritzel 41 und die Geradverzahnung 45 eine Linksverschiebung des Abdeckschiebers 47. Eine Rechtsverschiebung der Schubladenmulde 1 entspricht einer gleichgrossen Linksverschiebung des Abdeckschiebers 47. Bei einer Bewegung der Schubladenmulde um die Strecke a (Fig. 3) wird die Schubladenmulde um die Strecke 2a geöffnet. Zum Schliessen der Schublade wird die Schubladenmulde 1 von Hand in den Einschub 5 zurückgeschoben, wodurch über die Seitenstreben 21, Zahnstangen 43 und die Ritzel 41 eine Verschiebung des Abdeckschiebers 47 in entgegengesetzter Richtung bis zum völligen Verschluss der Schublade erreicht wird.

In Fig. 5 ist ein zweites Ausführungsbeispiel der Erfindung dargestellt, bei dem ein Teil der Abdekkung des Einschubs beim Herausfahren der Schublade hochgeklappt wird.

Die Wagenparallelführung mittels Führungswelle 23, Ritzel 27 und Geradverzahnung 15 ist identisch mit der in Fig. 1 dargestellten Schublade. Die Seitenstreben 21 tragen je eine Führungsleiste 55 (Fig. 5), deren Oberkante als Kurvenbahn 56 ausgebildet ist, auf der eine Rolle 57 eines Fühlfingers 58 einer Abdeckklappe 60 läuft. In der Schliessstellung der Abdeckklappe, die gelenkig mit dem rückwärtigen Teil der Abdeckung 11 verbunden ist, fährt die Rolle 57 des Fühlfingers 58 in einen Kurvenausschnitt der Kurvenbahn 56 unter eine hakenförmige Hinterschneidung 61, die ein Hochklappen der Abdeckklappe 60 von Hand verhindert. Beim Öffnen der Schublade werden die Führungsleisten 55 mit den Seitenstreben 21 auf beiden Seiten der Schubladenmulde 1 nach rechts verschoben (Fig. 5), wobei die Rollen 57 an den Fühlfingern an den ansteigenden Kurvenbahnen 56 hochlaufen und zugleich die Abdeckklappe 60 hochklappen. Es genügt lediglich eine verhältnismässig geringe Verschiebung der Schubladenmulde 1 in die Öffnungsrichtung, um die Abdeckklappe 60 in die Offenstellung zu bringen. Da auch bei dieser Ausführung der Geldschublade die Schubladenmulde 1 im Wagen verschiebbar angeordnet ist, kann die Schubladenmulde bei Bedarf noch um einen Zusatzhub von Hand herausgezogen werden.

## Patentansprüche

1. Geldschublade mit einer Abdeckung (11, 47, 60) für Registrierkassen in Kassentischen mit einem Wagen zur Aufnahme einer Schubladenmulde, dadurch gekennzeichnet, dass ein mit der Führung der Schubladenmulde (1) gekoppeltes Getriebe (41, 43, 45 und 56, 58) mit dem Ausfahren der Schubladenmulde (1) dessen Abdeckelement (47, 60) öffnet und beim Zurückfahren in die Schliessstellung das Abdeckelement (47, 60) schliesst.

2. Geldschublade nach Anspruch 1, dadurch gekennzeichnet, dass an beiden Seiten der Schubladenmulde (1) sich in Längsrichtung und parallel zur Oberkante der Seiten erstreckende Zahnstangen (43) mit Geradverzahnungen vorgesehen sind, die mit auf in den Seitenwangen (7) des Einschubs (5) angeordneten Lagerbolzen (40) gelagerten Ritzeln (41) im Eingriff stehen, die mit einer Geradverzahnung (45) an der Unterseite eines auf beiden Seiten des Einschubs (5) oberhalb der Schubladenmulde (1) geführten als Abdeckschieber ausgeführten Abdeckelements (47) kämmen.

3. Geldschublade nach Anspruch 1, dadurch gekennzeichnet, dass an beiden Seiten der Schubladenmulde (1) je eine Führungsleiste (55) mit einer Kurvenbahn (56) angeordnet ist, die mit einem Fühlfinger (58) an einer im vorderen Bereich der Abdeckung (11, 60) angeordneten Abdeckklappe (60) für die Schubladenmulde (1) so zusammenwirkt, dass sich beim Ausfahren der Schubladenmulde (1) die Abdeckklappe (60) hochstellt.

4. Geldschublade nach Anspruch 3, dadurch gekennzeichnet, dass der Fühlfinger (58) mit einer Rolle (57) auf der Kurvenbahn (56) der Führungsleiste (55) gleitet und in der Schliessstellung die Abdeckklappe (60) in einer Hinterschneidung (61) der Kurvenbahn verriegelt.

## Claims

1. Cash drawer with a cover (11, 47, 60) for cash registers in checkout positions with a carriage to take up a drawer tray the main characteristic of which is that a gearing (41, 43, 45 and 56, 58) coupled with the guide of the drawer tray (1) whose cover element (47, 60) opens when the drawer tray is pushed out and the cover element (47, 60) closes when the drawer tray returns to a closed position.

2. Cash drawer as per claim 1 whose main characteristic is that a toothed rack 43 with straight gearing is placed parallel to and along the upper edge of the side walls. The gearing is engaged in the pinions (41) resting on bearing bolts (40) in the side cheeks (7) of the cover (5) and this gearing also engages with a straight gearing (45) on the lower side of cover element (41) which functions as a cover which can be pushed back on both sides of the cover (5) above the drawer tray (1).

3. Cash drawer as per claim 1 whose main characteristic is that there is a guide bar (55) with a curver (56) on both sides of the drawer tray (1). The curver (56) operates with a sensor finger (58) in a cover lid (60) for the drawer tray placed in the front section of the cover (11, 60) in such a way that the cover lid (60) stands on end when the drawer tray is pushed out.

4. Drawer tray as per claim 3 whose main characteristic is that the sensor finger (58) runs with a roller (57) on the curved plate (56) of the guide bar (55) and locks the cover lid (60) in a rear cut-in (61) of the curved plate in a closed position.

## Revendications

1. Tiroir-caisse avec recouvrement (11, 47, 60) destiné à des caisses enregistreuses en comptoirs comprenant un chariot pour recevoir une auge de tiroir dûment caractérisée par un engrenage (41,43,45 et 56,58), accouplé au dispositif de guidage de l'auge de tiroir (1) et ouvrant l'élément de couverture (47, 60) à la sortie de l'auge de tiroir (1) tout en fermant l'élément de couverture (47, 60) au retour à la position de repos.

2. Tiroir-caisse selon revendication 1, dûment caractérisé par des crémaillères (43) à denture droite s'étendant horizontalement et parallèlement au bord supérieur des parties latérales qui s'engrènent dans des pignons (41), logés sur des pivots (40), disposés aux coulisses latérales (7) du coffre (5), pignons ayant également contact avec une denture droite (45) se trouvant à la face inférieure d'un recouvrement glissant (47), réalisé comme élément de couverture, qui se guide des deux côtés du coffre (5) et au-dessus de l'auge de tiroir (1).

3. Tiroir-caisse selon revendication 1, dûment caractérisé par des bandes de guidage (55) avec voie incurvée (56) dont chacune est disposée des deux côtés de l'auge de tiroir (1) pour coopérer avec un palpeur (58) qui se trouve à une trappe de recouvrement (60) de l'auge de tiroir (1), de telle façon que la trappe de recouvrement (60) qui est disposée devant le recouvrement (11), se mette en position verticale lorsque l'auge de tiroir (1) effectue sa sortie.

4. Tiroir-caisse selon revendication 3, dûment caractérisé par le palpeur (58) dont le galet (57) glisse sur la voie incurvée (56) de la bande de guidage (55) et verrouille, en sa position de fermeture, la trappe de recouvrement (60) sous un crochet (61) de la voie incurvée.
